# EUROPÄISCHE PATENTSCHRIFT

(11) **EP 0 732 977 B1**
(45) Veröffentlichungstag und Bekanntmachung des Hinweises auf die Patenterteilung: **01.10.1997**
(21) Anmeldenummer: 94917561.6
(22) Anmeldetag: 17.06.1994
(51) Int. Cl.: B22C 11/04

(54) **VORRICHTUNG ZUM SCHIESSEN VON GIESSEREIKERNEN ODER -FORMEN**
DEVICE FOR SHOOTING FOUNDRY CORES OR MOULDS
DISPOSITIF DE TIRAGE DES NOYAUX OU DES MOULES DE FONDERIE

(30) Priorität: 11.12.1993 DE 4342364
(43) Veröffentlichungstag der Anmeldung: 25.09.1996
(73) Patentinhaber: Adolf Hottinger Maschinenbau GmbH, D-68219 Mannheim (DE)
(72) Erfinder: ROMMEL, Reiner, D-68782 Brühl (DE); STANGIER, Ulf, D-68775 Ketsch (DE)
(74) Vertreter: Naumann, Ulrich, Dr.-Ing.
(86) Internationale Anmeldenummer: DE9400690
(87) Internationale Veröffentlichungsnummer: WO9515826

(56) Entgegenhaltungen:
- EP-A- 0 327 825
- EP-A- 0 357 871
- CH-A- 320 426
- DE-C- 3 422 687

## Beschreibung

Die Erfindung betrifft eine Vorrichtung zum Schießen von Gießereikernen oder -formen, mit einer Schießeinrichtung, einem ein Werkzeugoberteil und ein Werkzeugunterteil aufweisenden Werkzeugsatz und einer zwei Werkzeugwechselrahmen aufweisenden, um eine vertikale Achse schwenkbaren Werkzeugwechseleinrichtung, wobei jeder der Werkzeugwechselrahmen wechselweise in die Schießeinrichtung hinein bzw. aus der Schießeinrichtung (1) heraus schwenkbar ist.

In der Gießereitechnik sind seit vielen Jahren Kernschießmaschinen bekannt. Zum Gießen von Formstücken werden die Gießereikerne oder Formen meist in getrennten Teilen hergestellt, zusammengeführt und miteinander zu einer Gußform verbunden. Ein wesentlicher Bestandteil der Kernschießmaschinen sind die sogenannten Schußköpfe mit den die Schußdüsen tragenden Schußplatten. Formstoff, insbesondere Kernsand, d.h. mit Bindemittel bereits vermengter bzw. beschichteter Quarzsand, wird in die in Rede stehenden Schußköpfe eingefüllt und von dort aus mit sehr hohem Luftdruck durch die in der Schußplatte angeordneten Düsen in die jeweiligen Formen hineingeblasen bzw. hineingeschossen.

Aus der DE-C 3 422 687 ist eine gattungsbildende Vorrichtung zum Schießen von Gießereikernen oder -formen bekannt, bei der eine um eine vertikale Achse schwenkbare Werkzeugwechseleinrichtung mit zwei Werkzeugwechselrahmen vorgesehen ist. Bei dem Werkzeugwechselrahmen handelt es sich um einen Rahmen im wortwörtlichen Sinne, durch dessen Mittelbereich hindurch bspw. ein Hubtisch greifen bzw. hindurchfahren kann. Die hier in Rede stehende Vorrichtung dient zum Wechseln des gesamten Werkzeugsatzes, d.h. zum Wechseln der aus Werkzeugoberteil und Werkzeugunterteil bestehenden Werkzeuge insgesamt. Dabei ist wesentlich, daß geschossene Kerne bereits vor dem Werkzeugwechsel ausgestoßen und entnommen werden. Folglich dient die bekannte Werkzeugwechseleinrichtung nicht etwa zur Entnahme geschossener Kerne, sondern ausschließlich zum reinen Werkzeugwechsel ohne darin befindliche Kerne.

Ausgehend von dem zuvor erörterten Stand der Technik liegt der Erfindung die Aufgabe zugrunde, eine gattungsbildende Vorrichtung derart auszugestalten und weiterzubilden, daß es ohne zusätzliche konstruktive Maßnahmen möglich ist, die Entnahme der Kerne außerhalb des eigentlichen Arbeitsbereichs der Kernschießeinrichtung vorzunehmen. Dabei soll es des weiteren möglich sein, das nach dem Ausstoßen vom Werkzeugoberteil die Kerne tragende Werkzeugunterteil - nach Entnahme der Kerne - zu reinigen. Schließlich soll es möglich sein, insbesondere bei Kombination geschossener Kerne mit bspw. manuell einzulegenden Losteilen, eine optimale Nutzung bzw. Auslastung der Vorrichtung zu erreichen.

Aus der EP-A-0 327 825 ist für sich gesehen eine Formmaschine bekannt, bei der in einem ersten Arbeitsschritt Sandformen gefüllt und in einem zweiten Arbeitsschritt der darin befindliche Sand verdichtet wird. Die Kerne sind dabei zweiteilig und werden einerseits in einer Oberkastenform und andererseits in einer Unterkastenform gefertigt. Beide Teilkerne ergeben den Kern insgesamt. Für diese bekannte Vorrichtung ist wesentlich, daß dort eine Schwenktischanordnung mit diametral einander gegenüberliegenden Tischen vorgesehen ist, wobei durch diese Schwenkanordnung bzw. die der Schwenkordnung zugeordneten Tische ein Formkasten mit einer entsprechenden Modellplatte in eine Sand-Befüllungsstation schwenkbar und der jeweils andere Formkasten mit einer Modellplatte in eine Sand-Verdichtungsstation schwenkbar ist. Für die aus der EP-A-0 327 825 bekannte Schwenktischanordnung ist jedenfalls wesentlich, daß sie ausschließlich zum Verschwenken kompletter Formkästen mit Modellplatten von der einen Bearbeitungsstation in die andere Bearbeitungsstation liegt. Jedenfalls handelt es sich bei der hier in Rede stehenden Schwenktischanordnung nicht um eine Werkzeugwechseleinrichtung und schon gar nicht um eine Werkzeugwechseleinrichtung mit irgendwelchen Wechselrahmen. Vielmehr ist dort dem Tisch der Schwenktischanordnung unmittelbar ein Hubtisch zugeordnet, was im Falle eines Wechselrahmens grundsätzlich nicht möglich wäre. Ganz im Gegenteil besteht bei Vorkehrung eines Wechselrahmens die Möglichkeit, mit einer Hubeinrichtung durch die Rahmenschenkel hindurch zu greifen, was bei der hier in Rede stehenden Vorrichtung nicht der Fall ist.

Aus der EP-A-0 357 871 ist eine Formmaschine bekannt, und zwar mit den wesentlichen Merkmalen der bereits bereits zuvor erörterten, aus der EP-A-0 327 825 bekannten Vorrichtung. Auch dort ist eine Schwenktischanordnung - Drehtischeinheit genannt - bekannt, wonach komplette Formkästen auf den Tisch der Drehtischeinheit ablegbar sind. Die Drehtischeinheit kann mehrere Tische umfassen, wobei es möglich ist, an jedem der Tische unabhängig voneinander vorbestimmte Arbeitsgänge - bezogen auf den Formkasten insgesamt - ablaufen zu lassen. So kann bspw. an einem der Tische der Formsand verdichtet werden, während an dem anderen Tisch Formsand eingefüllt oder eine fertige Form abgehoben wird. Durch die Verwendung zweier Tische ist es gemäß dortiger Spalte 2 der Beschreibung möglich, jeweils auf einem Tisch eine Oberkastenform bzw. eine Unterkastenform zu erzeugen, so daß sich der Gesamtkern aus den dort gefertigten Teilkernen zusammensetzen läßt.

Die erfindungsgemäße Vorrichtung zum Schießen von Gießereikernen oder -formen löst die voranstehende Aufgabe durch die Merkmale des Patentanspruches 1. Danach ist die gattungsbildende Vorrichtung gekennzeichnet durch die Verwendung des in die Schießeinrichtung geschwenkten Werkzeugwechselrahmens zur ausschließlichen Aufnahme des die Kerne tragenden Werkzeugunterteils, wobei das die Kerne tragende Werkzeugunterteil aus der Schießeinrichtung heraus- und gleichzeitig der andere Werkzeugwechselrahmen mit einem von den Kernen befreiten und gereinigten Werkzeugunterteil in die Schießeinrichtung hineinschwenkbar ist.

Erfindungsgemäß ist hier erkannt worden, daß die an sich bekannte und zum reinen Werkzeugwechsel dienende Werkzeugwechseleinrichtung in idealer Weise zur Lösung der voranstehenden Aufgabe genutzt werden kann, nämlich dazu, die Kernentnahme aus dem eigentlichen Operationsbereich der Kernschießeinrichtung herauszuverlagern. Dazu wird in idealer Weise die Möglichkeit genutzt, Kerne vom Werkzeugoberteil auf das herunterfahrende Werkzeugunterteil auszustoßen, so daß das Werkzeugunterteil die Kerne trägt. Gemeinsam mit den Kernen wird dann das Werkzeugunterteil aus dem Operationsbereich der Kernschießmaschine herausgeschwenkt, so daß eine Entnahme der Kerne außerhalb des Operationsbereichs der Kernschießmaschine stattfinden kann. Nach Entnahme der Kerne läßt sich das herausgeschwenkte Werkzeugunterteil - ebenfalls außerhalb des Operationsbereichs der Kernschießmaschine - reinigen und kann dann bei gleichzeitiger Entnahme eines weitere Kerne tragenden zweiten Werkzeugunterteils in den Operationsbereich der Kernschießmaschine wieder - im gereinigten Zustand - eingeschwenkt werden. Durch die Maßnahme lassen sich die Taktzeiten innerhalb der Kernschießeinrichtung auf entsprechende Bearbeitungszeiten außerhalb der Kernschießeinrichtung abstimmen.

Des weiteren ist wesentlich, daß der in den Operationsbereich der Kernschießmaschine geschwenkte Werkzeugwechselrahmen ausschließlich zur Abgabe eines gereinigten Werkzeugunterteils und zur anschließenden Aufnahme des die Kerne tragenden Werkzeugunterteils dient. Jedenfalls ist für die erfindungsgemäße Vorrichtung zum Schießen von Gießereikernen oder -formen wesentlich, daß das die Kerne tragende Werkzeugunterteil mittels der Werkzeugeinrichtung aus der Schießeinrichtung heraus und gleichzeitig der andere Werkzeugwechselrahmen mit einem um die Kerne befreiten und gereinigten Werkzeugunterteil in die Schießeinrichtung hineinschwenkbar ist.

Folglich lassen sich durch die erfindungsgemäße Verwendung des Werkzeugwechselrahmens einerseits die herausgeschwenkten Kerne aus dem Werkzeugunterteil entnehmen und können dort - außerhalb des Operationsbereichs der Kernschießeinrichtung - mit irgendwelchen Losteilen automatisch oder manuell kombiniert werden. Andererseits kann das von den Kernen befreite Werkzeugunterteil gereinigt oder gar - ebenfalls außerhalb des Operationsbereichs der Kernschießeinrichtung - mit irgendwelchen Losteilen belegt und gemeinsam mit diesen Losteilen - es kann sich hier bspw. um von einer anderen Kernschießeinrichtung geschossene Kerne handeln - in den Operationsbereich der Kernschießeinrichtung gebracht bzw. eingeschränkt werden. Dieser Vorgang läßt sich beliebig wiederholen, wodurch sich eine ganz besonders günstige Abtaktung der Kernschießmaschine ergibt.

Hinsichtlich einer konkreten Ausgestaltung der Werkzeugwechseleinrichtung ist es von Vorteil, wenn die Werkzeugwechselrahmen an sich beidseitig von der Drehachse aus erstreckenden, vorzugsweise einander diametral gegenüberliegenden Armen angeordnet sind. Diese Arme könnten einander exakt gegenüberliegen, d.h. miteinander fluchten. Eine abgewinkelte Anordnung der Arme und somit der Werkzeugwechselrahmen ist jedoch ebenso denkbar. Hier ist insbesondere auf die räumliche Anordnung einerseits der Schießeinrichtung und andererseits der Reinigungsstation für das Werkzeugunterteil abzustellen.

Die Werkzeugwechselrahmen sind derart konstruiert, daß sie das Werkzeugunterteil zumindest teilweise untergreifen, d.h. zum Ein- und Ausschwenken tragen. Zum Auflegen auf die Werkzeugwechselrahmen könnte das Werkzeugunterteil besondere Auflagemittel aufweisen, die bspw. in Form von Auflagepins bzw. Auflagestiften ausgebildet sind. Diese Auflagepins könnten auf zwei einander gegenüberliegenden Seiten des Werkzeugunterteils ausgebildet sein, so daß das Werkzeugunterteil auf dem Werkzeugwechselrahmen auf- bzw. abgelegt wird.

Hinsichtlich der Schwenkbarkeit der Werkzeugwechseleinrichtung könnte sich diese um insgesamt 180° schwenken lassen, wobei dann ein Hin- und Herschwenken stattfinden müßte. Ebenso wäre es jedoch auch denkbar, die Schwenkbewegung der Werkzeugwechseleinrichtung nur in eine Richtung zu ermöglichen, wobei dann eine Schwenkbarkeit um 360°, d.h. eine endlose Schwenkbarkeit, möglich sein müßte.

Des weiteren könnte der Werkzeugwechselrahmen auch insgesamt horizontal verfahrbar sein, so daß die Werkzeugunterteile auch gleichzeitig heb- und senkbar sind. Bei einfachster Ausgestaltung wäre jedoch der Werkzeugwechselrahmen lediglich in einer vorgegebenen horizontalen Ebene schwenkbar.

Des weiteren ist es von Vorteil, wenn der Werkzeugwechselrahmen in einer Schießeinrichtung über einen zum Anheben des Werkzeugunterteils bzw. zum Anpressen an das darüber angeordnete Werkzeugoberteil und Absenken des Werkzeugunterteils dienenden ersten Hubtisch positionierbar ist. Folglich könnte das Werkzeugunterteil in die Schießeinrichtung hineingeschwenkt und dort von einem hochfahrbaren Hubtisch erfaßt und von dem Werkzeugwechselrahmen abgehoben werden. Der Werkzeugwechselrahmen könnte in seiner Position verbleiben, da nämlich der Hubtisch zwischen den Rahmenschenkeln hindurch wirken bzw. sich hindurch erstrecken kann.

Ebenso wäre es von Vorteil, wenn dem ersten Hubtisch eine Absaugeinrichtung zugeordnet ist, so daß insbesondere die beim Öffnen der Werkzeuge herausfallenden Sandpartikel sowie das Werkzeugunterteil nach dem Absetzen auf den Werkzeugwechselrahmen abgesaugt werden kann.

Außerhalb der Schießeinrichtung ist die Werkzeugwechseleinrichtung bzw. der herausschwenkbare Werkzeugwechselrahmen über einen zweiten Hubtisch positionierbar, wobei es sich hier um eine weitere Arbeitsstation - außerhalb der Schießeinrichtung - handeln kann. Beide Werkzeugwechselrahmen könnten in weiter vorteilhafter Weise derart zueinander angeordnet sein, daß sie gleichzeitig über den beiden Hubtischen positionierbar sind, so daß an beiden Hubtischen zeitgleich gearbeitet werden kann.

Der außerhalb der Kernschießeinrichtung befindliche zweite Hubtisch weist in vorteilhafter Weise ein Ausstoßeinrichtung zum Ausstoßen der Kerne aus dem herausgeschwenkten Werkzeugunterteil auf. Diese Ausstoßeinrichtung arbeitet zwischen den Schenkeln des Werkzeugwechselrahmens und ist daher in keiner Weise durch irgenwelche Gerätschaften behindert. Im Bereich des zweiten Hubtisches oder sogar dem Hubtisch zugeordnet könnte eine Einrichtung zum Reinigen des Werkzeugunterteils vorgesehen sein. Entsprechende Manipulatoren ließen sich bspw. oberhalb des zweiten Hubtisches ohne weiteres vorsehen, wobei auch die Handhabung irgendwelcher Losteile mittels Manipulatoren erfolgen könnte.

Schließlich ist es von ganz besonderem Vorteil, wenn die Taktzeit in der Schießeinrichtung zumindest weitgehend der Bearbeitungszeit am zweiten Hubtisch außerhalb der Schießeinrichtung entspricht. Somit ließe sich im Gegensatz zu einer Entnahme im Bereich der Schießeinrichtung eine doppelte Produktionsmenge erzielen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
die einzige Figur in einer schematischen Seitenansicht ein Ausführungsbeispiel einer erfindungsgemäßen Vorrichtung zum Schießen von Gießereikernen oder -formen.

Gemäß der in der einzigen Figur gezeigten Darstellung weist die Schießeinrichtung 1 als wesentliche Bestandteile einen Schußkopf 2 mit einer Schußdüsen 3 tragenden Schußplatte 4 mit darüber angeordenten Einfülltrichtern 5 auf. Der Kernsand wird in ein zweiteiliges Werkzeug hineingeschossen, wobei dieses ein Werkzeugoberteil 6 und ein Werkzeugunterteil 7 aufweist. Eine Werkzeugwechseleinrichtung 8 umfaßt zwei Werkzeugwechselrahmen 9, die um eine vertikale Achse 10 schwenkbar sind. Jeder der Werkzeugwechselrahmen 9 ist wechselweise in die Schießeinrichtung 1 hinein- bzw. aus der Schwenkeinrichtung 1 herausschwenkbar.

Erfindungsgemäß dient der in die Schießeinrichtung 1 geschwenkte Werkzeugwechselrahmen 9 zur gemeinsamen Aufnahme des die Kerne 11 tragenden Werkzeugunterteils 7. Das die Kerne 11 tragende Werkezeugunterteil 7 ist aus der Schießeinrichtung 1 heraus- und gleichzeitig der andere Werkzeugwechselrahmen 9 mit einem vorzugsweise gereinigten Werkzeugunterteil 7 in die Schießeinrichtung 1 hineinschwenkbar. Folglich findet hier ein gleichzeitiges Hinein- und Herausschwenken der beiden Werkzeugwechselrahmen 9 statt.

Die einzige Figur zeigt des weiteren, daß die Werkzeugwechselrahmen 9 an sich beidseitig von der Drehachse 10 aus erstreckenden, einander diametral gegenüberliegenden Armen 12 angeordnet sind. Des weiteren läßt sich erkennen, daß die Werkzeugwechselrahmen 9 das Werkzeugunterteil 7 teilweise untergreifen, nämlich unter die zum Auflegen auf die Werkzeugwechselrahmen 9 dienenden Auflagepins 13 greifen. Diese Aufnahmepins 13 sind auf zwei einander gegenüberliegenden Seiten des Werkzeugunterteils 7 ausgebildet. Wobei hier nur jeweils eine Seite zu sehen ist.

Weiterhin ist wesentlich, daß die Werkzeugwechseleinrichtung 8 bei dem hier gewählten Ausführungsbeispiel um 180°, und zwar in einer horizontalen Ebene, schwenkbar ist.

Des weiteren ist bei dem hier gewählten Ausführungsbeispiel wesentlich, daß der Werkzeugwechselrahmen 9 in der Schießeinrichtung 1 über einen zum Anheben des Werkzeugunterteils 7 und zum Anpressen an das darüber angeordnete Werkzeugoberteil 6 sowie zum Absenken des Werkzeugunterteils 7 dienenden ersten Hubtisch 14 positionierbar ist. Dieser Hubtisch 14 ist mit einer Absaugeinrichtung ausgestattet.

Außerhalb der Schießeinrichtung 1 ist der Werkzeugwechselrahmen 9 über einem zweiten Hubtisch 15 positionierbar. Beide Werkzeugwechselrahmen 9 sind bei dem hier gewählten Ausführungsbeispiel derart zueinander angeordnet, daß sie gleichzeitig über den beiden Hubtischen 14, 15 positionierbar bzw. in der dortigen Stellung angeordnet sind.

Der zweite Hubtisch 15 bildet für sich gesehen eine weitere Bearbeitungsstation, weist nämlich eine Ausstoßeinrichtung zum Ausstoßen der Kerne 11 aus dem Werkzeugunterteil 7 auf. Des weiteren ist im Bereich des zweiten Hubtisches 15 eine in der einzigen Figur nicht gezeigte Einrichtung zum Reinigen des Werkzeugunterteils 7 vorgesehen.

Schließlich sei ganz besonders darauf hingewiesen, daß die Taktzeit in der Schießeinrichtung 1 der Bearbeitungszeit am zweiten Hubtisch 15 - außerhalb der Schießeinrichtung 1 - entspricht, so daß die Produktion der Kerne 11 optimal ausgelegt ist.

## Patentansprüche

1. Vorrichtung zum Schießen von Gießereikernen oder -formen, mit einer Schießeinrichtung (1), einem ein Werkzeugoberteil (6) und ein Werkzeugunterteil (7) aufweisenden Werkzeugsatz und einer zwei Werkzeugwechselrahmen (9) aufweisenden, um eine vertikale Achse (10) schwenkbaren Werkzeugwechseleinrichtung (8), wobei jeder der Werkzeugwechselrahmen (9) wechselweise in die Schießeinrichtung (1) hinein bzw. aus der Schießeinrichtung (1) heraus schwenkbar ist,
**gekennzeichnet durch** die Verwendung des in die Schießeinrichtung (1) geschwenkten Werkzeugwechselrahmens (9) zur ausschließlichen Aufnahme des die Kerne (11) tragenden Werkzeugunterteils (7), wobei das die Kerne (11) tragende Werkzeugunterteil (7) aus der Schießeinrichtung (1) heraus- und gleichzeitig der andere Werkzeugwechselrahmen (9) mit einem von den Kernen (11) befreiten und gereinigten Werkzeugunterteil (7) in die Schießeinrichtung (1) hineinschwenkbar ist.

2. Vorrichtung nach Anspruch 1, dadurch gekennzeichnet, daß die Werkzeugwechselrahmen (9) an sich beidseitig von der Drehachse (10) aus erstreckenden, vorzugsweise einander diametral gegenüberliegenden Armen (12) angeordnet sind.

3. Vorrichtung nach Anspruch 1 oder 2, dadurch gekennzeichnet, daß die Werkzeugwechselrahmen (9) das Werkzeugunterteil (7) zumindest teilweise untergreifen.

4. Vorrichtung nach Anspruch 3, dadurch gekennzeichnet, daß das Werkzeugunterteil (7) zum Auflegen auf die Werkzeugwechselrahmen (9) dienende Auflagemittel, vorzugsweise in Form von Auflagepins (13), aufweist, die vorzugsweise auf zwei einander gegenüberliegenden Seiten des Werkzeugunterteils (7) ausgebildet sind.

5. Vorrichtung nach einem der Ansprüche 1 bis 4, dadurch gekennzeichnet, daß die Werkzeugwechseleinrichtung (8) um 180° schwenkbar ist.

6. Vorrichtung nach einem der Ansprüche 1 bis 4, dadurch gekennzeichnet, daß die Werkzeugwechseleinrichtung (8) um 360°, d.h. endlos, schwenkbar ist.

7. Vorrichtung nach einem der Ansprüche 1 bis 6, dadurch gekennzeichnet, daß die Werkzeugwechselrahmen (9) in einer horizontalen Ebene schwenkbar sind.

8. Vorrichtung nach einem der Ansprüche 1 bis 7, dadurch gekennzeichnet, daß der Werkzeugwechselrahmen (9) in der Schießeinrichtung (1) über einem zum Anheben des Werkzeugunterteils (7) bzw. Anpressen an das darüber angeordnete Werkzeugoberteil (6) und Absenken des Werkzeugunterteils (7) dienenden ersten Hubtisch (14) positionierbar ist, wobei dem ersten Hubtisch (14) ggf. eine Absaugeinrichtung zugeordnet ist.

9. Vorrichtung nach einem der Ansprüche 1 bis 8, dadurch gekennzeichnet, daß der Werkzeugwechselrahmen (9) außerhalb der Schießeinrichtung (1) über einem zweiten Hubtisch (15) positionierbar ist, der ggf. eine Ausstoßeinrichtung zum Ausstoßen der Kerne (11) aus dem Werkzeugunterteil (7) aufweist.

10. Vorrichtung nach Anspruch 8 oder 9, dadurch gekennzeichnet, daß die Werkzeugwechselrahmen (9) derart zueinander angeordnet sind, daß sie gleichzeitig über den beiden Hubtischen (14, 15) positionierbar sind.

11. Vorrichtung nach Anspruch 9 oder 10, dadurch gekennzeichnet, daß im Bereich des Zweiten Hubtisches (15) eine Einrichtung zum Reinigen des Werkzeugunterteils (7) vorgesehen ist.

12. Vorrichtung nach einem der Ansprüche 1 bis 11, dadurch gekennzeichnet, daß die Taktzeit in der Schießeinrichtung (1) zumindest weitgehend der Bearbeitungszeit am zweiten Hubtisch (15) außerhalb der Schießeinrichtung (1) entspricht.

## Claims

1. Apparatus for shooting foundry cores or molds with a shooting arrangement (1), a set of tools comprising an upper tool (6) and a lower tool (7), and a tool change mechanism (8) rotatable about a vertical axis (10) and having two tool change frames (9), each of the tool frames (9) being adapted for alternate swivel into and out of the shooting arrangement (1),
**characterized in** that the tool change frame (9) swiveled into the shooting arrangement (1) solely serves to receive the lower tool (7) carrying the cores (11), and that the lower tool (7) carrying the cores (11) can be swiveled out of the shooting arrangement (1) and at the same time the other tool change frame (9) without cores (11) and with a cleaned lower tool (7) can be swiveled into the shooting arrangement (1).

2. Apparatus as in claim 1, characterized in that the two change frames (9) are arranged on arms (12) extending from both sides of the axis of rotation (10) and being preferably diametrically opposed to each other.

3. Apparatus as in claim 1 or 2, characterized in that tool change frames (9) engage at least in part below the lower tool (7).

4. Apparatus as in claim 3, characterized in that the lower tool (7) is provided with supporting means, preferably in the form of supporting pins (13) for purposes of placing it on the tool change frames (9) and that the supporting pins (13) are formed on two opposite sides of the lower tool (7).

5. Apparatus as in one of claims 1-4, characterized in that the tool change mechanism (8) is swivable by 180°.

6. Apparatus as in one of the claims 1-4, characterized in that the tool change mechanism (8) is swivable by 360°, i.e. endlessly siwable.

7. Apparatus as in one of claims 1-6, characterized in that the tool change frames (9) are swivable in a horizontal plane.

8. Apparatus as in one of claims 1-7, characterized in that the tool change frame (9) can be positioned in the shooting arrangement (1) above a first lifting table (14) serving to raise the lower tool (7), or to press same against the upper tool (6) arranged thereabove, and to lower the lower tool (7), whereas a suction device can be associated to the first lifting table (14).

9. Apparatus as in one of claims 1-8, characterized in that outside of the shooting arrangement (1) the tool change frame (9) can be positioned above a second lifting table (15) possibly being provided with an ejection device for ejecting the cores (11) from the lower tool (7).

10. Apparatus as in one of the claims 8 or 9, characterized in that the tool change frames (9) are arranged relative to one another such that they can be positioned above both lifting tables (14, 15) at the same time.

11. Apparatus as in claim 9 or 10, characterized in that a device for cleaning the lower tool (7) is provided in the region of the second lifting table (15).

12. Apparatus as in one of claims 1-11, characterized in that the cycle time in the shooting arrangement (1) corresponds at least largely to the operating time at the second lifting table (15) outside of the shooting arrangement (1).

## Revendications

1. Dispositif de tirage de noyaux ou de moules de fonderie, avec une installation de tirage (1), avec un jeu d'outils présentant un élément d'outil supérieur (6) et un élément d'outil inférieur (7) et avec une installation de changement d'outil (8) pouvant pivoter autour d'un axe vertical (10), installation de changement d'outil présentant deux châssis de changement d'outil (9), dont chacun peut en alternance être pivoté pour entrer dans l'installation de tirage (1) ou être pivoté pour en sortir,
caractérisé en ce que le châssis de changement d'outil (9) qui est pivoté dans l'installation de tirage sert exclusivement à recevoir l'élément d'outil inférieur (7) portant les noyaux (11), l'élément d'outil inférieur (7) portant les noyaux (7) pouvant être pivoté hors de l'installation de tirage (1) tandis que simultanément l'autre châssis de changement d'outil (9) avec un élément d'outil inférieur (7) débarrassé des noyaux (11) et nettoyé peut être pivoté dans l'installation de tirage (1).

2. Dispositif suivant la revendication 1, caractérisé en ce que les châssis de changement d'outil (9) sont disposés sur des bras diamétralement opposés (12) issus de part et d'autre de l'axe de rotation (10).

3. Dispositif suivant la revendication 1 ou 2, caractérisé en ce que les châssis de changement d'outil (9) enserrent au moins partiellement par le dessous l'élément d'outil inférieur (7).

4. Dispositif suivant la revendication 3, caractérisé en ce que l'élément d'outil inférieur (7) présente des moyens de montage disposés sur les châssis de changement d'outil (9) de préférence sous forme de goujons (13), moyens qui sont formés de préférence de deux côtés opposés de l'élément d'outil inférieur (7).

5. Dispositif suivant l'une quelconque des revendications de 1 à 4, caractérisé en ce que l'installation de changement d'outil (8) peut pivoter de 180°.

6. Dispositif suivant l'une quelconque des revendications de 1 à 4, caractérisé en ce que l'installation de changement d'outil (8) peut pivoter de 360°, c'est-à-dire sans limitation.

7. Dispositif suivant l'une quelconque des revendications de 1 à 6, caractérisé en ce que les châssis de changement d'outil (9) peuvent pivoter dans un plan horizontal.

8. Dispositif suivant l'une quelconque des revendications de 1 à 7, caractérisé en ce que le châssis de changement d'outil (9) situé dans l'installation de tirage (1) peut être positionné à l'aide d'une première table de levage (14), aux fins de soulever l'élément d'outil inférieur (9) ou aux fins de son application sous pression contre l'élément d'outil supérieur (6) disposé au-dessus et aux fins de la descente de l'élément d'outil inférieur (7).

9. Dispositif suivant l'une quelconque des revendications de 1 à 8, caractérisé en ce que le châssis de changement d'outil (9) situé à l'extérieur de l'installation de tirage (1) peut être positionné au moyen d'une deuxième table de levage (15) qui présente le cas échéant un dispositif d'expulsion pour expulser les noyaux hors de l'élément d'outil inférieur (7).

10. Dispositif suivant la revendication 8 ou 9, caractérisé en ce que les châssis de changement d'outil (9) sont disposés l'un par rapport à l'autre de manière telle qu'ils peuvent être positionnés simultanément à l'aide des deux tables de levage (14, 15).

11. Dispositif suivant la revendication 9 ou 10, caractérisé en ce que dans la région de la deuxième table de levage (15) est prévue une installation pour le nettoyage de l'élément d'outil inférieur (7).

12. Dispositif suivant l'une quelconque des revendications de 1 à 11, caractérisé en ce que la cadence de l'installation de tirage (1) correspond au moins dans une large mesure à la durée d'usinage sur la deuxième table de levage (15) à l'extérieur de l'installation de tirage (1).
